# EUROPÄISCHE PATENTSCHRIFT

(11) **EP 0 066 724 B1**
(45) Veröffentlichungstag und Bekanntmachung des Hinweises auf die Patenterteilung: **03.10.1984**
(21) Anmeldenummer: 82104120.9
(22) Anmeldetag: 12.05.1982
(51) Int. Cl.: E21D 11/10, B05B 3/02, E04G 21/04

(54) **Spritzvorrichtung, insbesondere für Spritzbeton**
Spraying device, particularly for sprayable concrete
Appareil pulvérisateur, particulièrement pour béton pulvérisable

(30) Priorität: 10.06.1981 CH 3786/81
(43) Veröffentlichungstag der Anmeldung: 15.12.1982
(73) Patentinhaber: Aliva Aktiengesellschaft, CH-8967 Widen-Mutschellen (CH)
(72) Erfinder: Egli, Ernst, CH-8951 Fahrweid (CH)
(74) Vertreter: Troesch, Hans Alfred

## Beschreibung

Die vorliegende Erfindung betrifft eine Spritzvorrichtung, insbesondere für Spritzbeton, mit einem ersten Schlauch halter zum ortsfesten Fixieren des Beton zuführenden Schlauches und einem zweiten Schlauchhalter zum Halten des Schlauchendbereiches sowie mit einem motorgetriebenen Exzenter; vgl. EP-A Nr. 9011.

Bekannte Spritzvorrichtungen für Spritzbeton, wie sie beispielsweise im Tunnelbau Verwendung finden, werden am Ende eines Spritzarmes beziehungsweise eines sogenannten Spritzmanipulators angeordnet und von Hand geführt, wie dies z.B. in der CH-A Nr. 613015 erläutert ist.

Bei der eingangs genannten Betonspritzvorrichtung (siehe EP-A Nr. 9011) führt die Sprühdüse eine Taumelbewegung aus. Dabei ist ein Punkt der Düsenlängsachse ruhend, während der Rest der Düsenlängsachse und mit dieser der Schlauchachse des Materialzufuhrschlauches einen Doppelkreiskegelmantel beschreibt. Ein taumelnder Schlauch mit der Gefahr des Knickens an irgend einer Stelle in einer derartigen, normalerweise unter Tag arbeitenden Anlage ist nicht nur aus Platzgründen störend, sondern stellt einen Unsicherheitsfaktor im Betrieb dar. Diese Vorrichtung ist daher wegen dieser Nachteile auf den Baustellen wenig gefragt, trotzdem mit ihr ein raupenloses Spritzen ermöglicht wird.

Die vorliegende Erfindung bezweckt die Schaffung einer derartigen Spritzvorrichtung, bei welcher ausschliesslich die Spritzvorrichtung mit der Düse und dem bezüglich Länge genau festgelegten Schlauchende eine Taumelbewegung ausführt. Dabei bleibt der übrigen Schlauch bis zu einer vorbestimmten Ebene völlig bewegungslos. In dieser Ebene soll die Spitze des einfachen Kreiskegels liegen, den die taumelnde Achse der Spritzvorrichtung beschreibt.

Die eingangs genannte Spritzvorrichtung, insbesondere für Spritzbeton, ist dadurch gekennzeichnet, dass die beiden Schlauchhalter über eine Kreuzgelenkwelle und den Exzenterantrieb miteinander verbunden sind.

Diese Spritzvorrichtung ist im Aufbau und Betrieb sehr einfach, denn im Gegensatz zum Stand der Technik (EP-A Nr. 9011) ist der ortsfeste Schlauchhalter auf der Schlauchseite und der bewegliche Schlauchhalter auf der Düsenseite. Zwischen diesen beiden Schlauchhaltern liegt ein so langes Schlauchstück, dass dank der Elastizität des Schlauches das Schlauchende mitsamt der Düse kreisförmig bewegt werden kann. Der Förderschlauch bleibt mit anderen Worten trotz der Bewegung des Schlauchendes mit der Düse völlig ruhig, da der vom Schlauchstück beschriebene Kreiskegelmantel einen viel spitzeren Kegelwinkel aufweist als die bekannte Ausführung. Die kreisförmige Bewegung des Schlauchendes mitsamt der Düse wird durch das Kombinieren des Exzenters am Motor und einer Kreuzgelenkwelle zwischen den beiden Schlauchhaltern erreicht. Diese Ausführung ist zudem im Aufbau einfacher als der

Antrieb mittels zweier durch eine Kette verbundene Exzenter.

Ein Ausführungsbeispiel des Erfindungsgegenstandes wird anschliessend anhand einer Zeichnung erläutert.

Es zeigen:
Fig. eine Seitenansicht einer Spritzvorrichtung mit Teilen eines Spritzarmes, z.T. im Schnitt nach Schnittlinie I-I der Fig. 2, und
Fig. 2 einen Schnitt gemäss Schnittlinie 11-11 der Fig. 1.

In Fig. 1 ist das freie Ende eines Spritzarmes 10 dargestellt, wie er beispielsweise in der CH-A Nr. 613015 eingehend beschrieben ist. An diesem Ende ist eine Spritzvorrichtung 12 gelenkig befestigt. Diese Spritzvorrichtung 12 umfasst u.a. eine z.B. aus Metall bestehende Düse 7, welche auf das Ende eines gummielastischen Förderschlauches 6 aufgesetzt ist. Eine Schwenkeinrichtung 13 ist im Bereich des Endes des Förderschlauches 6 angeordnet. Sie hat einen Schlauchhalter 5, welcher den Festteil der Schwenkeinrichtung 13 bildet und einem mit dem Halter 5 beweglich verbundenen Schlauchhalter 3. Am Schlauchhalter 5 ist ein Motor, vorzugsweise ein Hydraulikmotor 2, vorgesehen, auf dessen Welle ein Exzenter 1 befestigt ist. In diesen greift ein in einem Kugellager angeordneter Stummel ein, welches Kugellager mit seinem äusseren Ring im Schlauchhalter 3, wie Fig. 2 zeigt, festgemacht ist. Zur Halterung der beiden Teile 5 und 3 dient ferner eine Kreuzgelenkwelle 4, deren eines Ende mit dem Schlauchhalter 5 und deren anderes mit dem Schlauchhalter 3 verbunden ist.

Wie in Fig. 2 dargestellt, ist das Ende 6' des Förderschlauches 6 mit dem Schlauchhalter 3 verbunden, während, etwas zurückliegend, der Schlauchhalter 5 ebenfalls mit dem Schlauch verbunden ist. Um ein Abknicken des Förderschlauches 6 im Bereich des Schlauchhalters 5 zu verhüten, sind an diesem in Längsrichtung Ketten mit Gliedern 8 angeordnet. Dazwischen liegen Querringe 9, welche ein Neigen des Förderschlauches 6 über ein gewisses erträgliches Mass verhüten, indem bei gewünschter Maximalneigung die Glieder 8 an den Querringen 9 anstehen und damit ein Knicken des Schlauches 6 vermeiden.

Solche Ketten sind aber nur bei nicht taumelndem Schlauch verwendbar. Eine Gummischürze 15 über den Schlauchhalter 3 gezogen deckt die Vorrichtung ab. Während bei den bisher bekannten Spritzvorrichtungen beim Spritzen derZuführschlauch 6 eine Taumelbewegung ausführt, bei welcher Gefahr besteht, dass der Schlauch irgendwo einknickt, dient die Erfindung dazu, die Spritzvorrichtung diesbezüglich zu verbessern. Der Hydraulikmotor 2, dessen Exzenter 1 dem Schlauchhalter 3 eine kreisförmige Taumelbewegung vermittelt, welche sich auf das im Schlauchhalter 3 befestigte Ende des Förderschlauches 6 und damit auf die Düse 7 auswirkt, lässt deren Mund eine kreisförmige Bewegung beschreiben. Die Grösse der Auslenkung kann am Exzenter 1, über verschiedene Bohrungen, auf unterschiedlichen Radien eingestellt werden. Der Schlauchhalter 3 ist durch die Kreuzgelenkwelle 4 gegen Verdrehen gesichert. Die vier um 90° zueinander versetzten, um den Förderschlauch angeordneten Ketten mit den Gliedern 8 verhüten zusammen mit den Querringen 9 ein zu starkes Ausbiegen des Förderschlauches 6 und damit dessen mögliches Knikken. Dies würde zu vermehrtem Verschleiss und Störungen beim Betonspritzen führen.

An der Umlenkungsstelle wird von der Elastizität des Schlauches Gebrauch gemacht. Derzuführende Schlauch 6 der Spritzvorrichtung bleibt im Halter 5 ruhig. Er taumelt nicht. Erst das ermöglicht das Anbringen eines Knickschutzes, der bei horizontalem oder nach unten Spritzen das Knicken des Förderschlauches und damit einen frühzeitigen Verschleiss verhindert.

Diese Spritzvorrichtung erleichtert das an für sich mühsame Betonspritzen, insbesondere von Gewölben, ganz beträchtlich.

Diese Spritzvorrichtung ermöglicht erst das einwandfreie Spritzen mit einem Spritzmanipulator.

## Patentansprüche

1. Spritzvorrichtung, insbesondere für Spritzbeton, mit einem ersten Schlauchhalter (5) zum ortsfesten Fixieren des Betons zuführenden Schlauches (6) und einem zweiten Schlauchhalter (3) zum Halten des Schlauchendbereiches (6') sowie mit einem motorgetriebenen Exzenter (1, 2), dadurch gekennzeichnet, dass die beiden Schlauchhalter (3, 5) über eine Kreuzgelenkwelle (4) und den Exzenterantrieb (1, 2) miteinander verbunden sind.

2. Spritzvorrichtung nach Anspruch 1, dadurch gekennzeichnet, dass der ortsfeste Schlauchhalter (5) an zwei Stellen mit dem Schlauch (6) verbunden ist und dass der Schlauch (6) mit einem Schlauchneigungsbegrenzer (8, 9) versehen ist, um ein Knicken des Schlauches (6) zu vermeiden.

3. Spritzvorrichtung nach Anspruch 2, dadurch gekennzeichnet, dass der Schlauchneigungsbegrenzer aus Ketten (8) und Querringen (9) besteht.

4. Spritzvorrichtung nach einem der Ansprüche 1 bis 3, dadurch gekennzeichnet, dass das Schlauchende (6') im zweiten beweglichen Schlauchhalter (3) gehaltert ist.

## Claims

1. Spraying device in particular for sprayable concrete, with a first tube holder (5) to hold in stationary position the tube (6) supplying the concrete, with a second tube holder (3) to hold the end region (6') of the tube, and also with a motor- driven eccentric (1, 2), characterized in that the two tube holders (3, 5) are connected with each other by a universal joint shaft (4) and the eccentric drive (1, 2).

2. Spraying device according to claim 1, characterized in that the stationary tube holder (5) is connected at two points with the tube (6) and that the tube (6) is provided with a tube inclination limiting device (8, 9), in order to avoid a kinking of the tube (6).

3. Spraying device according to claim 2, characterized in that the tube inclination limiting device consists of chains (8) and transverse rings (9).

4. Spraying device according to one of claims 1 to 3, characterized in that the tube end (6') is held in the second movable tube holder (3).

## Revendications

1. Appareil pulvérisateur, en particulier pour béton pulvérisable, comprenant un premier porte-tuyau (5) pour la fixation à demeure du tuyau flexible d'amenée du béton (6), un deuxième porte-tuyau (3) destiné à supporter le tronçon d'extrémité (6') du tuyau flexible, ainsi qu'un excentrique (1,2) entraîné par un moteur, caractérisé en ce que les deux porte-tuyau (3, 5) sont reliés l'un à l'autre par l'intermédiaire d'un arbre à joints de Cardan (4) et de l'organe d'entraînement de l'excentrique (1,2).

2. Appareil pulvérisateur selon la revendication 1, caractérisé en ce que le porte-tuyau fixe (5) est relié en deux points au tuyau (6), et en ce que le tuyau (6) est pourvu d'un limiteur d'inclinaison de tuyau (8,9) destiné à empêcher un pliage du tuyau (6).

3. Appareil pulvérisateur selon la revendication 2, caractérisé en ce que le limiteur d'inclinaison de tuyau se compose de chaînes (8) et de bagues transversales (9).

4. Appareil pulvérisateur selon l'une des revendications 1 à 3, caractérisé en ce que l'extrémité (6') du tuyau est maintenue dans le deuxième porte-tuyau mobile (3).
